# EUROPÄISCHE PATENTSCHRIFT

(11) **EP 3 881 903 B1**
(45) Veröffentlichungstag und Bekanntmachung des Hinweises auf die Patenterteilung: **18.12.2024**
(21) Anmeldenummer: 20163314.6
(22) Anmeldetag: 16.03.2020
(51) Int. Cl.: A62C 3/07

(54) **FEUERLÖSCHANLAGE**
FIRE EXTINGUISHING ASSEMBLY
SYSTÈME D'EXTINCTION D'INCENDIE

(43) Veröffentlichungstag der Anmeldung: 22.09.2021
(73) Patentinhaber: Castellan AG, 57223 Kreuztal (DE)
(72) Erfinder: Castellan, Stefan Hans-Georg, 57223 Kreuztal (DE)
(74) Vertreter: Klüppel, Walter

(56) Entgegenhaltungen:
- DE-A1- 102017 010 960
- US-A- 3 788 683
- US-A- 4 392 662

## Beschreibung

Die Erfindung betrifft eine Feuerlöschanlage mit einer Feuerlöschvorrichtung, die drei Seitenwände und eine verschließbare Schmalseite, die einen Innenbereich abgrenzen, und mehrere Anschlüsse zum Ein- und/oder Ableiten von Kühl- und/oder Löschmittel in den Innenbereich aufweist. Derartige Feuerlöschanlagen dienen insbesondere dem Löschen von verunfallten und brennenden Elektro-, Hybrid- oder Verbrennungsmotorfahrzeugen. Die Erfindung betrifft darüber hinaus ein Verfahren zum Löschen eines brennenden Fahrzeugs unter Verwendung einer solchen Anlage.

Da auf deutschen Straßen vermehrt Elektrofahrzeuge fahren, sind Feuerwehren und Rettungsdienste bei Unfällen und Havarien, an denen Elektro- oder Hybridfahrzeuge beteiligt sind, vor schwierigen technischen Aufgaben gestellt. Denn diese Fahrzeuge sind bekannterweise mit Hochvolt-Akkumulatoren, beispielsweise Lithium-Ionen-Akkumulatoren, ausgestattet, die nach einem Zusammenstoß beschädigt sein können. Aufgrund des Zusammenstoßes können in einzelnen Zellen die Separatoren defekt sein, die die Elektroden vor einem direkten Kontakt schützen. Dadurch kann es zu einem Kurzschluss und/oder einer chemischen Reaktion in den Akkumulatoren kommen, so dass sich diese aufheizen. Aufgrund dieser Wärmeentwicklung kann ein Batteriebrand auch erst mit Verzögerung ausbrechen. Denn bereits nach wenigen Minuten oberhalb einer kritischen Zündtemperatur von etwa 800°C kann der Akkumulator anfangen, selbstständig abzubrennen. Dabei nährt der Akkumulator eigenständig den Brand. Aufgrund der enormen Wärmeentwicklung in Folge eines solchen Brandes gestaltet sich eine Bergung und Löschung für die Rettungskräfte äußerst schwierig. Zwar ist das Löschen mit Löschwasser grundsätzlich möglich, jedoch wird eine große Menge Löschwasser benötigt, da nicht nur der Brand selbst zu löschen ist, sondern auch der Akkumulator solange zu kühlen ist, bis seine Temperatur unterhalb der kritischen Zündtemperatur liegt.

Bisher wurden zum schnellen, sicheren und wirkungsvollen Löschen und Bergen von verunfallten und brennenden Elektro-, Hybrid- oder Verbrennungsmotorfahrzeugen diese mittels eines Krans in einem mit Kühl- und/oder Löschmittel gefüllten Bassin oder Container versenkt. Dadurch wurde das Feuer gelöscht und das Elektro- oder Hybridfahrzeug mit dem ggf. defekten Akkumulator ausreichend gekühlt, so dass eine Selbstentzündung vermieden wurde.

In der DE 10 2016 211854 B3 wurde ein Behälter zum Bergen havarierter Elektro- oder Hybridfahrzeugen vorgeschlagen, der als ein Wechselbehälter, ein sogenannter Abrollbehälter, ausgebildet ist. Diesen Abrollbehälter kann ein Wechselladerfahrzeug aufnehmen und zur Einsatzstelle transportieren. Über eine seitliche Öffnung kann ein brennendes Fahrzeug mittels einer Seilwinde in den Abrollbehälter gezogen werden. Nach dem Verschließen der Öffnung wird in den Abrollbehälter Kühl- bzw. Löschmittel eingeführt, so dass das Fahrzeug geflutet wird, damit das Feuer gelöscht und der defekte Akkumulator gekühlt werden kann, bis ein Selbstentzünden nicht mehr möglich ist. Als Kühl- und/oder Löschmittel wird normales Löschwasser verwendet.

Ein derartiger Abrollbehälter ist jedoch sehr voluminös und benötigt zum Abstellen mittels eines Wechselladerfahrzeugs viel Platz, so dass er nicht überall und insbesondere nicht in Gebäuden wie beispielsweise Parkhäusern oder Werkstätten einsetzbar ist.

Die DE 10 2017 010 960 A1 offenbart einen ähnlichen Behälter für havarierte Transporteinrichtungen, der über eine Verlagerungseinrichtung selbständig verlagerbar ist. Auch hier ist der Havarist über Lade- Entladevorrichtungen in den Behälter zu ziehen. Die DE 10 2017 010 960 A1 offenbart alle Merkmale der Oberbegriffe der Patentansprüche 1 und 11.

Die US 4,392,662 A offenbart einen Transportcontainer der über heb und senkbare Rollen verfahrbar ist.

Die US 3,788,683 A offenbart ein Transportfahrzeug zum Transportieren von Containern, wobei die Container in ihrem Boden hydraulisch heb und senkbare Rollen aufweisen.

Die Erfindung geht von der Aufgabe aus, eine bekannte Anlage und ein bekanntes Verfahren der eingangs genannten Art zum Löschen eines brennenden Fahrzeugs derart auszubilden, dass Löschwasser möglichst lange in der Vorrichtung verbleiben kann.

Die Aufgabe wird erfindungsgemäß für eine Anlage der eingangs genannten Art durch die im Patentanspruch 1 angegebenen Merkmale gelöst. Vorteilhafte Ausbildungen sind in den abhängigen Patentansprüchen angegeben.

Die Aufgabe wird erfindungsgemäß dadurch gelöst, dass die Räder absenkbar und anhebbar ausgebildet sind; und dass die Feuerlöschvorrichtung (3) unten an den Seitenwänden (4) und dem Tor (6) mit einer rundum verlaufenden, geschlossenen Hohlkammerdichtung (12) abgedichtet ist.

Es hat sich bewährt, dass die Räder mittels Hubstangen an Spindelhubmotoren zum einfachen Anheben und Absenken angebracht sind.

Nachahmenswert ist, dass die Feuerlöschvorrichtung mit einer feuerfesten oberen Abdeckung überdeckt ist. Vorteilhaft ist, dass die Seitenwände und Tor ebenfalls aus feuerfestem Material bestehen.

In vorteilhafter Weise können zumindest Bereiche der Seitenwände und/oder der Abdeckung und/oder des Tores doppelwandig zur Aufnahme von Kühl- und/oder Löschmittel ausgebildet sein

Bemerkenswert ist, dass der Feuerlöschvorrichtung ein Steuerschaltschrank zugeordnet ist, in dem in vorteilhafter Weise eine Steuervorrichtung zur Steuerung von Funktionen der Feuerlöschanlage angeordnet ist. Bleichzeitig dient der Steuerschaltschrank dem Bedienungspersonal als Schutz vor allem vor Hitze.

Es empfiehlt sich, um eine schnelle Flutung des Innenbereichs ermöglichen zu können, dass in dem Steuerschaltschrank eine Pumpe angeordnet ist, die mit den Anschlüsse verbindbar ist, und dass in dem Steuerschaltschrank ein Ventilator vorgesehen ist.

Es hat sich bewährt, dass der Feuerlöschvorrichtung ein Hubwagen zugeordnet ist, damit eine einfache und leichte Positionierung der Feuerlöschvorrichtung erfolgen kann.

Die Aufgabe wird weiterhin gelöst durch ein Verfahren gemäß Anspruch 11 zum Löschen eines brennenden Fahrzeuges unter Verwendung einer Feuerlöschanlage nach einem der vorstehend beschriebenen Ausführungsformen.

Die Erfindung ist nachfolgend anhand eines in der Zeichnung dargestellten Ausführungsbeispiels näher erläutert. Die Figur zeigt eine erfindungsgemäße Feuerlöschanlage.

In der Figur ist eine erfindungsgemäße Feuerlöschanlage 1 für ein brennendes Elektro- oder Hybridfahrzeug 2 dargestellt, die im Wesentlichen aus einer verfahrbaren Feuerlöschvorrichtung 3 besteht, die über das Fahrzeug 2 positioniert wurde. An drei Seiten ist die Feuerlöschvorrichtung 3 mit feuerfesten, halbhohen Seitenwänden 4 verkleidet und mit einer feuerfesten oberen Abdeckung 5 überdeckt. Ein mechanisch und/oder elektrisch betätigbares Schnelllauf-Tor 6, beispielsweise ein Roll- oder Sektionaltor schließt zur Bildung eines geschlossenen Innenbereichs 7 die offene Schmalseite ab. Dieses Tor 6 besteht ebenfalls aus feuerfestem Material. Oberhalb der Seitenwände 4 und des Tores 6 sind Sichtbereiche 8 freigelassen, die aber auch einen Zugriff der Rettungskräfte ermöglichen. Diese Sichtbereiche 8 können aber auch beispielsweise über Jalousien oder Rollos verschließbar sein.

Zumindest Bereiche der Seitenwände (4) und/oder der Abdeckung (5) und/oder des Tores (6) können doppelwandig ausgeführt sein, um Kühl- und/oder Löschmittel aufzunehmen, damit unverzüglich nach Einhausung des brennenden Fahrzeugs, auch schon ohne Löschwasseranschluss, bereits mit der Löschung begonnen werden kann. Um besonders viel Kühl- und/oder Löschmittel aufnehmen zu können, kann auf die Sichtbereiche 8 verzichtet werden, und die Wände können vom Boden bis zur Abdeckung 5 doppelwandig ausgeführt sein.

Mittels wenigstens an den vier Ecken der Feuerlöschvorrichtung 3 angebrachter Räder 9 lässt sich die Feuerlöschvorrichtung 3 in angehobenem Zustand über das Fahrzeug 2 schieben. Die Räder 9 sind an Hubstangen 10 frei um die senkrechte Achse drehbar angebracht und können z.B. durch Spindelhubmotoren 11 angehoben oder abgesenkt werden. Unten an den Seitenwänden 4 und dem Tor 6 ist eine rundum verlaufende geschlossene Hohlkammerdichtung 12 befestigt, die im abgesenkten, hier dargestellten Fall der Feuerlöschvorrichtung 3 bewirkt, dass die Feuerlöschvorrichtung 3 durch ihr hohes Gewicht der verbauten Wände, Tore und Rohre nahezu flüssigkeitsdicht am Boden aufsteht.

Ist die Feuerlöschvorrichtung 3 nun derartig positioniert, wie dies noch nachfolgend beschrieben wird, kann mit dem eigentlichen Löschen begonnen werden. Dazu wird in dem nun abgedichteten Innenbereich 7 Kühl- und/oder Löschmittel, beispielsweise Löschwasser, geleitet. Dies kann über die Sichtbereiche 8 erfolgen. Sollte jedoch beispielsweise die Hitzeentwicklung zu groß sein, kann über einen Anschluss 13 eine Löschwasserzuleitung von einer Pumpe und/oder über einen Anschluss 14 eine Löschwasserzuleitung von einem Hydranten erfolgen. An einem Anschluss 15 kann das in den Innenbereich 7 eingebrachte Löschwasser später wieder abgelassen oder abgepumpt werden. Alle Anschlüsse 13 bis 15 sind mit einer Schlauchkupplung zum Anschluss von Saug- und/oder Druckschläuchen, vorzugsweise Storz-Kupplungen, versehen.

Die Feuerlöschanlage 1 kann mit nicht dargestellten, innen über die Seitenwände 4 und /oder innen an der oberen Abdeckung verlaufenden Rohren mit Sprühdüsen versehen sein, so dass das brennende Fahrzeug 2 von allen Seiten besprüht werden kann. Die Düsen und auch die Rohre können aber entfallen, wenn sichergestellt ist, dass das Fahrzeug über die Anschlüsse 13 und 14 möglichst schnell und umfassend bewässert und geflutet werden kann.

Vor der Feuerlöschvorrichtung 3 ist ein mit Türen verschließbarer Steuerschaltschrank 16 aufgestellt. Dieser kann entweder an der Feuerlöschvorrichtung 3 befestigt sein, oder aber nach Positionierung der Feuerlöschvorrichtung 3 dorthin an die Rückwand mit den Anschlüssen 13 bis 15 gebracht werden. In dem Steuerschaltschrank 16 ist eine Steuervorrichtung 17 zur Steuerung aller Funktionen der Feuerlöschanlage 1 wie beispielsweise des Tores 6 oder der Spindelhubmotoren 11 ausgestattet. Die Spindelhubmotoren 11 können aber auch direkt an ihrem Gehäuse betätigt werden.

In dem Steuerschaltschrank 16 ist weiterhin eine elektrische Pumpe 18 angeordnet, die über den Anschluss 13 Löschmittel in den Innenbereich 7 pumpen kann, oder aber nach Beendigung des Einsatzes das Löschmittel über den Anschluss 15 wieder abpumpt. Ebenfalls ist ein Ventilator 19 vorgesehen, der entweder durch die Sichtbereiche 8 die verqualmte Luft wegbläst, oder bei verschlossenen Sichtbereichen 8 die verqualmte Luft absaugt. Eine an der Innenseite des Steuerschaltschranks 16 angebrachte Kabeltrommel 20 sorgt für den elektrischen Anschluss des Steuerschaltschranks 16. Der Steuerschaltschrank 16 dient gleichzeitig als Hitzeschutz für das Feuerwehr- bzw. Bedienpersonal.

Mittels eines elektrischen Hubwagens 21 z.B. einer "Ameise" lassen sich sowohl die Feuerlöschvorrichtung 3 als auch der Steuerschaltschrank 16 in Position bringen. Der Hubwagen unterstützt dabei die Rettungskräfte insbesondere bei der Positionierung der Feuerlöschvorrichtung 3 aber auch des Steuerschaltschranks 16. Zusammenfassend ist festzustellen, dass der vorliegenden Erfindung der Gedanke zugrunde liegt, ein verunfalltes und brennendes Elektro-, Hybrid- oder Verbrennungsmotorfahrzeug mit einer Feuerlöschvorrichtung einzuhausen, um diese dann mit Löschmittel zu fluten, damit das Fahrzeug sich möglichst vollständig in dem Löschmittel befindet, so dass das Feuer erstickt.

Dazu kann die oben beschriebene erfindungsgemäße Feuerlöschanlage 1 in einem Parkhaus oder einer Werkstatt mittels des Hubwagens 21 über das brennende Fahrzeug 2 gefahren werden. Die Öffnungen (Fenster) oder Sichtbereiche 8 dienen dazu dem Ameisenfahrer Sicht zu verschaffen, dass er die Feuerlöschvorrichtung 3 richtig über das Fahrzeug 2 verfahren kann. Hier können ggf. auch noch Rollos für die Sichtbereiche 8 vorgesehen sein, um die Feuerlöschvorrichtung 3 möglichst luftdicht abzuschließen und das Feuer zu ersticken.

Dann werden die Räder 9 an der Feuerlöschvorrichtung 3 angehoben, so dass sich die Feuerlöschanlage 1 absenkt und dicht am Boden auf der rundum verlaufenden, geschlossenen Hohlkammerdichtung 12 aufsteht. Das Tor 6 wird heruntergefahren, damit die Feuerlöschanlage 1 auch vorne dicht ist. Die Feuerlöschvorrichtung 3 kann an den Seitenwänden 4 der Abdeckung 5 mit Rohren und/oder Sprühdüsen versehen sein, um das Fahrzeug zu löschen. Außen an der Feuerlöschvorrichtung 3 kann der Steuerschaltschrank 16 schon befestigt sein oder wird, nachdem die Feuerlöschvorrichtung 3 steht, an diese angeschlossen. Der Steuerschaltschrank 16 dient als Anschluss für die Wasserversorgung beispielsweise mit B-Rohr-Anschluss und als Schutz für die Rettungskräfte (Feuerwehr) vor Hitze. Das brennende Fahrzeug 2 kann dann unter Wasser gesetzt werden, damit das Feuer zumindest durch das Löschwasser erstickt wird. Die Feuerlöschvorrichtung 3 ist durch ihr hohes Gewicht und die rundum verlaufende geschlossene Hohlkammerdichtung 12 am Boden so dicht, dass das Löschwasser möglichst lange in der Feuerlöschvorrichtung 3 verbleiben kann, bis der Brand gelöscht und der möglicherweise defekte und brennende Akkumulator ausreichend gekühlt ist, so dass eine Selbstentzündung unterbunden wird.

### Bezugszeichenliste

- 1: Feuerlöschanlage
- 2: Fahrzeug
- 3: Feuerlöschvorrichtung
- 4: Seitenwände
- 5: obere Abdeckung
- 6: Tor
- 7: Innenbereich
- 8: Sichtbereiche
- 9: Räder
- 10: Hubstange
- 11: Spindelhubmotor
- 12: Hohlkammerdichtung
- 13: Wasserzuleitung für Pumpe
- 14: Wasserzuleitung für Hydrant
- 15: Wasserableitung für Löschmittel
- 16: Steuerschaltschrank
- 17: Steuervorrichtung
- 18: elektrische Pumpe
- 19: Ventilator
- 20: Kabeltrommel
- 21: Hubwagen / Ameise

## Patentansprüche

1. Feuerlöschanlage (1) mit einer Feuerlöschvorrichtung (3), die aufweist:
- drei Seitenwände (4) und eine Schmalseite, die einen Innenbereich (7) abgrenzen, wobei der Schmalseite ein Verschluss zugeordnet ist, der von einem Tor (6) gebildet ist;
- mehrere Anschlüsse (13 bis 15) zum Ein- und/oder Ableiten von Lösch- und/oder Kühlmittel in den Innenbereich (7); und
- frei bewegliche Räder (9)
**dadurch gekennzeichnet,**
**dass** die Räder absenkbar und anhebbar ausgebildet sind; und dass die Feuerlöschvorrichtung (3) unten an den Seitenwänden (4) und dem Tor (6) mit einer rundum verlaufenden, geschlossenen Hohlkammerdichtung (12) abgedichtet ist.

2. Feuerlöschanlage (1) nach Anspruch 1,
**dadurch gekennzeichnet,**
**dass** die Räder (9) mittels Hubstangen (10) an Spindelhubmotoren (11) der Feuerlöschvorrichtung (3) zum Anheben und Absenken angebracht sind.

3. Feuerlöschanlage (1) nach Anspruch 1 oder 2,
**dadurch gekennzeichnet,**
**dass** die Feuerlöschvorrichtung (3) mit einer feuerfesten oberen Abdeckung (5) überdeckt ist.

4. Feuerlöschanlage (1) nach einem der Ansprüche 1 bis 3,
**dadurch gekennzeichnet,**
**dass** die Seitenwände (4) und das Tor (6) aus feuerfestem Material bestehen.

5. Feuerlöschanlage (1) nach einem der Ansprüche 1 bis 4,
**dadurch gekennzeichnet,**
**dass** zumindest Bereiche der Seitenwände (4) und/oder der Abdeckung (5) und/oder des Tores (6) doppelwandig zur Aufnahme von Kühl- und/oder Löschmittel ausgebildet sind.

6. Feuerlöschanlage (1) nach einem der Ansprüche 1 bis 5,
**dadurch gekennzeichnet,**
**dass** die Feuerlöschanlage (1) einen der Feuerlöschvorrichtung (3) zugeordneten Steuerschaltschrank (16) aufweist.

7. Feuerlöschanlage (1) nach Anspruch 6,
**dadurch gekennzeichnet,**
**dass** in dem Steuerschaltschrank (16) eine Steuervorrichtung (17) zur Steuerung von Funktionen der Feuerlöschvorrichtung (3) angeordnet ist.

8. Feuerlöschanlage (1) nach Anspruch 6 oder 7,
**dadurch gekennzeichnet,**
**dass** in dem Steuerschaltschrank (16) eine Pumpe (18) angeordnet ist, die mit den Anschlüssen (13 bis 15) verbindbar ist.

9. Feuerlöschanlage (1) nach einem der Ansprüche 6 bis 8,
**dadurch gekennzeichnet,**
**dass** in dem Steuerschaltschrank (16) ein Ventilator (19) vorgesehen ist.

10. Feuerlöschanlage (1) nach einem der Ansprüche 1 bis 9,
**dadurch gekennzeichnet,**
**dass** der Feuerlöschvorrichtung (3) ein Hubwagen (21) zugeordnet ist.

11. Verfahren zum Löschen eines brennenden Fahrzeuges unter Verwendung einer Feuerlöschanlage (1) nach einem der Ansprüche 1 bis 10, mit den Schritten:
- Transportieren der Feuerlöschanlage (1) zum Einsatzort,
- Platzieren der Feuerlöschvorrichtung (3) über ein brennendes Fahrzeug (2), Verschließen des von Seitenwänden (4) umgebenen Innenbereichs (7) der Feuerlöschvorrichtung (3) mittels eines Tores (6); und Einfüllen von Kühl- und/oder Löschmittel in den von Seitenteilen (4, 6) umgebenen Innenbereich (7) der Feuerlöschvorrichtung (3);
**dadurch gekennzeichnet,**
**dass** das Verfahren - nach dem Platzieren der Feuerlöschvorrichtung (3) über dem Fahrzeug (2) - folgenden Schritt aufweist:
- Anheben der Räder (9) an der Feuerlöschvorrichtung (3), so dass sich die Feuerlöschanlage (1) absenkt und dicht am Boden auf der rundum verlaufenden geschlossenen Hohlkammerdichtung (12) aufsteht.

## Claims

1. A fire extinguishing system (1) with a fire extinguishing device (3) that comprises:
- three side walls (4) and a narrow side that delimit an interior (7), wherein a closing device formed by a gate (6) is assigned to the narrow side;
- multiple connections (13 to 15) for introducing and/or discharging an extinguishing agent and/or a coolant into/from the interior (7); and
- freely movable wheels (9),
**characterized in**
**that** the wheels are designed such that they can be raised and lowered; and in that the bottom of the fire extinguishing device (3) is on the side walls (4) and the gate (6) sealed by means of a closed hollow chamber seal (12) extending all around the fire extinguishing device.

2. The fire extinguishing system (1) according to claim 1,
**characterized in**
**that** the wheels (9) are arranged on spindle-type lifting motors (11) of the fire extinguishing device (3) by means of lifting rods (10) in order to be raised and lowered.

3. The fire extinguishing system (1) according to claim 1 or 2,
**characterized in**
**that** the fire extinguishing device (3) is covered with the fire-resistant upper cover (5).

4. The fire extinguishing system (1) according to one of claims 1 to 3,
**characterized in**
**that** the side walls (4) and the gate (6) consist of fire-resistant material.

5. The fire extinguishing system (1) according to one of claims 1 to 4,
**characterized in**
**that** at least regions of the side walls (4) and/or the cover (5) and/or the gate (6) are realized in a double-walled manner in order to receive a coolant and/or an extinguishing agent.

6. The fire extinguishing system (1) according to one of claims 1 to 5,
**characterized in**
**that** the fire extinguishing system (1) comprises a control switch box (16) that is assigned to the fire extinguishing device (3).

7. The fire extinguishing system (1) according to claim 6,
**characterized in**
**that** a control device (17) for controlling functions of the fire extinguishing device (3) is arranged in the control switch box (16).

8. The fire extinguishing system (1) according to claim 6 or 7,
**characterized in**
**that** a pump (18), which can be connected to the connections (13 to 15), is arranged in the control switch box (16).

9. The fire extinguishing system (1) according to one of claims 6 to 8,
**characterized in**
**that** a fan (19) is provided in the control switch box (16) .

10. The fire extinguishing system (1) according to one of claims 1 to 9,
**characterized in**
**that** a lift truck (21) is assigned to the fire extinguishing device (3).

11. A method for extinguishing a burning vehicle by using a fire extinguishing system (1) according to one of claims 1 to 10, with said method comprising the following steps:
- transporting the fire extinguishing system (1) to the site of operation,
- placing the fire extinguishing device (3) over a burning vehicle (2), closing the interior (7) of the fire extinguishing device (3), which is surrounded by side walls (4), by means of a gate (6) and introducing a coolant and/or an extinguishing agent into the interior (7) of the fire extinguishing device (3), which is surrounded by side parts (4, 6),
**characterized in**
**that** the method comprises - after the placement of the fire extinguishing device (3) over the vehicle (2) - the following step:
- raising the wheels (9) on the fire extinguishing device (3) such that the fire extinguishing system (1) is lowered and tightly stands on the ground with the closed hollow chamber seal (12) extending all around the fire extinguishing device.

## Revendications

1. Système d'extinction d'incendie (1) comprenant un dispositif d'extinction d'incendie (3), qui présente :
- trois parois latérales (4) et un côté étroit, qui délimitent une zone intérieure (7), dans lequel le côté étroit est associé à une fermeture qui est formée par une porte (6);
- plusieurs raccords (13 à 15) pour introduire et/ou évacuer du liquide d'extinction et/ou de refroidissement dans la zone intérieure (7) ; et
- des roues librement mobiles (9)
**caractérisé en ce que**
les roues peuvent être abaissées et relevées ; et que le dispositif d'extinction d'incendie (3) est scellé au bas des parois latérales (4) et de la porte (6) par un joint de chambre creuse (12) fermé périphérique.

2. Système d'extinction d'incendie (1) selon la revendication 1,
**caractérisé en ce que**
les roues (9) sont montées au moyen de tiges de levage (10) aux moteurs à vérin à vis (11) du dispositif d'extinction d'incendie (3) afin de monter et descendre.

3. Système d'extinction d'incendie (1) selon la revendication 1 ou 2,
**caractérisé en ce que**
le dispositif d'extinction d'incendie (3) est couvert par un couvercle supérieur ignifuge (5).

4. Système d'extinction d'incendie (1) selon une des revendications 1 à 3,
**caractérisé en ce que**
les parois latérales (4) et la porte (6) sont constituées d'un matériau ignifuge.

5. Système d'extinction d'incendie (1) selon une des revendications 1 à 4,
**caractérisé en ce que**
au moins des zones des parois latérales (4) et/ou du couvercle (5) et/ou de la porte (6) ont une configuration à double paroi pour renfermer des agents de refroidissement et/ou d'extinction.

6. Système d'extinction d'incendie (1) selon une des revendications 1 à 5,
**caractérisé en ce que**
le système d'extinction d'incendie (1) possède une armoire de commande (16) associée au dispositif d'extinction d'incendie (3).

7. Système d'extinction d'incendie (1) selon la revendication 6,
**caractérisé en ce**
**qu'**un dispositif de commande (17) est disposé dans l'armoire de commande (16) pour commander les fonctions du dispositif d'extinction d'incendie (3).

8. Système d'extinction d'incendie (1) selon la revendication 6 ou 7,
**caractérisé en ce**
**qu'**une pompe (18) est disposée dans l'armoire de commande (16), qui peut être raccordée aux raccords (13 à 15).

9. Système d'extinction d'incendie (1) selon une des revendications 6 à 8,
**caractérisé en ce**
**qu'**un ventilateur (19) est prévu dans l'armoire de commande (16).

10. Système d'extinction d'incendie (1) selon une des revendications 1 à 9,
**caractérisé en ce**
**qu'**un chariot élévateur (21) est affecté au dispositif d'extinction d'incendie (3).

11. Procédé d'extinction d'un véhicule en feu à l'aide d'un système d'extinction d'incendie (1) selon une des revendications 1 à 10, comportant les mesures de:
- transport du système d'extinction d'incendie (1) jusqu'au lieu d'utilisation,
- placement du dispositif d'extinction d'incendie (3) au-dessus d'un véhicule en feu (2), fermeture de la zone intérieure (7) du dispositif d'extinction d'incendie (3) entourée de parois latérales (4) au moyen d'une porte (6) ; et remplissage des agents de refroidissement et/ou d'extinction dans la zone intérieure (7) entourée par les parties latérales (4, 6) du dispositif d'extinction d'incendie (3) ;
**caractérisé en ce que**
le procédé - après le placement du dispositif d'extinction d'incendie (3) sur le véhicule (2) - comporte l'étape suivante :
- levage des roues (9) du dispositif d'extinction d'incendie (3) de manière à ce que le système d'extinction d'incendie (1) s'abaisse et se trouve au ras du sol sur le joint à chambre creuse fermée (12) périphérique.
